# EUROPÄISCHE PATENTSCHRIFT

(11) **EP 0 576 854 B1**
(45) Veröffentlichungstag und Bekanntmachung des Hinweises auf die Patenterteilung: **08.09.1999**
(21) Anmeldenummer: 93108930.4
(22) Anmeldetag: 03.06.1993
(51) Int. Cl.: D03D 47/27

(54) **Greiferwebmaschine**
Gripper loom
Métier à tisser à griffes

(30) Priorität: 03.07.1992 BE 9200619; 15.04.1993 BE 9300369
(43) Veröffentlichungstag der Anmeldung: 05.01.1994
(73) Patentinhaber: Picanol N.V., 8900 Ieper (BE)
(72) Erfinder: Moeneclaey, Denis, B-8840 Oostnieuwkerke-Staden (BE)
(74) Vertreter: Wilhelm & Dauster Patentanwälte European Patent Attorneys

(56) Entgegenhaltungen:
- EP-A- 0 275 479
- EP-A- 0 357 974
- EP-A- 0 406 926
- BE-A- 900 044
- FR-A- 2 270 356
- FR-A- 2 552 455

## Beschreibung

Die Erfindung betrifft eine Greiferwebmaschine mit wenigstens einem Greifer, der an einem Greiferband angeordnet ist, das in ein Webfach einführbar und aus dem Webfach herausziehbar ist und das innerhalb des Webfaches mittels bewegbarer Führungsmittel geführt ist, die in das Webfach hinein- und aus dem Webfach herausbewegbar sind, wobei im Bereich des Greifers ein Führungsteil vorgesehen ist, das das Greiferband wenigstens einseitig verbreitert.

Bei bekannten Webmaschinen der eingangs genannten Art (BE 900 044 A, US 5 183 084 A) fassen die bewegbaren Führungsmittel mit hakenartigen Elementen den einem Webkamm abgewandten Rand des Greiferbandes ein, während zusätzlich die Unterseite des Greiferbandes unterstützt ist. Es besteht die Gefahr, daß das Greiferband mit dem Greifer sich während des Eintragens eines Schußfadens um seine Längsachse dreht, so daß der Greifer und das Greiferband die Führungsmittel verlassen. Dies führt dann in der Regel zu einem fehlerhaft eingetragenen Schußfaden. Nach der US 5 183 084 A, Fig. 6 und 7, ist an dem Ende des Greiferbandes im Bereich des Greifers auf der Unterseite ein Führungsteil angebracht. Ein weiteres Halte- und Führungsteil ist an der Oberseite des Greiferbandes angebracht, das eine die Führungsmittel umgreifende Führung bildet. Die Führungsmittel haben getrennte Führungen für das Greiferband und die Führungsteile.

Es ist auch bekannt (EP 0 275 479 Al), ein Greiferband mit einem U-förmigen oder doppel-T-förmigen Querschnitt zu versehen, das innerhalb des Webfaches mit in das Webfach hineinbewegbaren Führungsmitteln geführt wird. Diese Führungsmittel sind mit entsprechend dem Querschnitt des Greiferbandes gestalteten Aussparungen versehen, die das Greiferband quer und lotrecht zu seiner Ebene führen. Der Greifer ist bei dieser Bauart seitlich an dem Greiferband angebracht.

Es ist auch eine Webmaschine bekannt (FR 2 552 455 A1), bei welcher mittels Fachbildungseinrichtungen zwei übereinanderliegende Webfächer gebildet werden. Jedem dieser Webfächer ist ein mittels eines Greiferbandes angetriebener Greifer zugeordnet. Auf der dem Greifer gegenüberliegenden Seite des Greiferbandes ist ein Führungsteil aus Kunststoff angeordnet, das beidseits über das Greiferband übersteht. Das Führungsteil bildet eine Gleitfläche, mit welcher es auf dem Webkamm geführt ist. Zusätzlich sind auf der dem Webkamm gegenüberliegenden Seite Führungsmittel angeordnet, die mit der Weblade mitbewegt werden und die sich dabei entsprechend in die Webfächer hinein- und aus diesen wieder hinausbewegen. Diese Führungsmittel sind jeweils mit einer Nase versehen, denen eine Längsnut des Führungsteils zugeordnet ist. Jeweils zwei Führungsmittel sind mit ihren Nasen gleichzeitig mit dem Führungsteil in Eingriff.

Der Erfindung liegt die Aufgabe zugrunde, eine Greiferwebmaschine der eingangs genannten Art so auszubilden, daß das Greiferband und der Greifer sich nicht aufgrund eines Verdrehens aus den Führungsmitteln herausbewegen können.

Diese Aufgabe wird dadurch gelöst, daß die dem Greiferband und dem Führungsteil zugeordnete Führungen aufweisenden Führungsmittel in einer Reihe hintereinander angeordnet sind und jeweils wenigstens zwei Führungen aufweisen, von welchen eine Führung der Oberseite des Greiferbandes und eine Führung der Unterseite des Greiferbandes zugeordnet sind, daß wenigstens eine dieser Führungen sowohl dem Greiferband als auch dem Führungsteil zugeordnet ist, und daß das Führungsteil einander gegenüberliegende Führungsflächen aufweist, die mit Führungen der Führungsmittel eine Seitenführung für das Führungsteil bilden.

Aufgrund dieser Ausbildung wird die Kombination von Greiferband und Führungsteil so geführt, daß die Möglichkeit des Greiferbandes eingeschränkt ist, sich nach aufwärts zu bewegen und zu verdrehen. Da im Bereich des Führungsteils eine Seitenführung gebildet wird, wird die Genauigkeit der Führung weitgehend nur von dem Führungsteil und den diesem zugeordneten Führungsmitteln bestimmt. Dennoch ist es in vorteilhafter Weise möglich, den Greifer weitgehend mittig auf einer Flachseite des Greiferbandes anzuordnen.

In Ausgestaltung der Erfindung wird vorgesehen, daß der gegenseitige Abstand der bewegbaren Führungsmittel in Längsrichtung des Greiferbandes derart auf die Länge des Führungsteils abgestimmt ist, daß jeweils wenigstens zwei Führungsmittel gleichzeitig mit dem Führungsteil in Eingriff sind. Dadurch wird eine besonders sichere Führung des Führungsteils gewährleistet, das sich dann auch nicht zwischen den Führungsmitteln verdrehen oder nach oben bewegen kann.

In besonders vorteilhafter Ausgestaltung der Erfindung wird vorgesehen, daß die stationären Führungsmittel das Greiferband quer und lotrecht zu seinen Flachseiten führen und Aussparungen aufweisen, die einen Abstand zu den Führungsflächen des Führungsteils aufweisen. Damit wird erreicht, daß die stationären Führungsmittel das Greiferband quer und lotrecht zu seinen Flachseiten ausrichten, während die in das Webfach hineinbewegbaren Führungsmittel dem Führungsteil zugeordnet sind. Damit läßt sich die Gefahr eines Verschleißes des Greiferbandes wesentlich vermindern, da eventuelle Fehlausrichtungen der bewegbaren Führungsmittel in Relation zu den stationären Führungsmitteln nicht zu einem Verschleiß des Greiferbandes führen.

In weiterer Ausgestaltung der Erfindung wird vorgesehen, daß die stationären Führungsmittel und die bewegbaren Führungsmittel mit Führungen versehen sind, die jeweils an unterschiedlichen Stellen des Greiferbandes befindlichen Führungsflächen zugeordnet sind.

Weitere Merkmale und Vorteile der Erfindung ergeben sich aus der nachfolgenden Beschreibung der in den Zeichnungen dargestellten Ausführungsbeispielen.
- Fig. 1: zeigt eine erfindungsgemäße Greiferwebmaschine in schematischer Darstellung,
- Fig. 2: einen Schnitt entlang der Linie II-II der Fig. 1 in größerem Maßstab,
- Fig. 3: einen Schnitt entlang der Linie III-III der Fig. 1 in größerem Maßstab,
- Fig. 4: einen nochmals vergrößerten Ausschnitt F4 der Fig. 3 im Bereich der stationären Führungsmittel,
- Fig. 5: einen ebenfalls nochmals vergrößerten Ausschnitt F5 der Fig. 2 im Bereich der bewegbaren Führungsmittel,
- Fig. 6: eine Ansicht in Richtung des Pfeiles F6 der Fig. 3 auf die stationären und die bewegbaren Führungsmittel,
- Fig. 7: einen Schnitt entlang der Linie VII-VII der Fig. 6 im Bereich der bewegbaren Führungsmittel,
- Fig. 8: einen Schnitt ähnlich Fig. 7 im Bereich der stationären Führungsmittel,
- Fig. 9: eine abgewandelte Ausführungsform als Schnitt ähnlich Fig. 8,
- Fig. 10: einen Schnitt einer abgewandelten Ausführungsform ähnlich Fig. 7,
- Fig. 11: einen Teilschnitt im Bereich von bewegbaren Führungsmitteln mit einem zur Führung eines Greiferbandes und eines Führungsteils dienenden Webladenprofil,
- Fig. 12: eine Draufsicht auf die Ausführungsform nach Fig. 11,
- Fig. 13 und 14: Teilschnitte ähnlich Fig. 11 durch weitere Ausführungsbeispiele und
- Fig. 15 und 16: Teilschnitte durch weitere Ausführungsformen von in ein Webfach hineinbewegbaren Führungsmitteln.

Die in Fig. 1 bis 3 dargestellte Greiferwebmaschine enthält zwei Greiferbänder (1) für einen Ubergabegreifer (2) und einen Ubernahmegreifer (3). Das mit einer Antriebseinrichtung (4) angetriebene Greiferband (1) bewegt den Ubergabegreifer (2) mit dem einzubringenden Schußfaden bis in den Bereich der Mitte der Greiferwebmaschine, wo der Ubernahmegreifer (3), dessen Greiferband (1) ebenfalls mittels Antriebsmitteln (4) angetrieben ist, den Schußfaden übernimmt und zur gegenüberliegenden Seite transportiert. Die Antriebsmittel (4), die im Bereich von Seitengestellen (5) angeordnet sind, enthalten ein beispielsweise über ein Getriebe angetriebenes Antriebsrad (6) für die beiden Greiferbänder (1). Die Greiferbänder (1) werden mittels Führungsblöcken (7) in Kontakt zu dem jeweiligen Antriebsrad (6) gehalten.

Die Greiferwebmaschine ist ferner mit einer Weblade (8) versehen, die in den Seitengestellen (5) gelagert ist und die mittels mit den Antriebsmitteln (4) synchronisierten Antriebsmitteln (10) angetrieben ist.

Die Greiferwebmaschine ist ferner mit einer Einrichtung zur Fachbildung versehen, die aus Kettfäden (19, 20) jeweils Webfächer bildet, in die die Schußfäden eingetragen werden. Die Weblade (8) besitzt eine Webladenachse (15), die mit einem Webladenprofil (16) versehen ist, an dem ein Webkamm (9) mittels Befestigungsmitteln (17) befestigt ist. Nach dem Einbringen der Schußfäden werden diese an dem Tuch (22) durch eine entsprechende Verschwenkung der Weblade (8) angeschlagen. An dem Webladenprofil (16) ist der Webkamm (9) mittels Klemmeinrichtungen befestigt. Ferner sind an dem Webladenprofil (16) über ein Zwischenprofil (18) Führungsmittel (12) befestigt, die insbesondere aus Fig. 2 ersichtlich sind. Diese Führungsmittel (12), die mittels Schrauben (21) an dem Zwischenprofil (18) befestigt sind, werden mit der Weblade (8) derart verschwenkt, daß sie dabei sich in das jeweils gebildete Webfach (14) hineinbewegen und anschließend wieder herausbewegt werden.

Außerhalb des Bereiches des Webfaches (14) sind stationäre Führungsmittel (11) im Bereich der Seitengestelle (5) für die Greiferbänder (1) vorgesehen. Wenn die bewegbaren Führungsmittel (12) mit den stationären Führungsmitteln (11) fluchten, werden die Greiferbänder (1) entsprechend der Pfeilrichtung (A) in die Webfächer eingeführt und wieder zurückgeführt. Die Weblade (8) befindet sich dabei in ihrer am weitesten zurückgeschwenkten Position, d.h. der hinteren Position. Wenn anschließend die Weblade (8) den Webkamm (9) zum Tuchrand verschwenkt, bewegen sich die in einer Reihe hintereinander angeordneten Führungselemente entsprechend mit, wie in Fig. 2 gestrichelt angedeutet ist.

Wie im nachstehenden noch im einzelnen erklärt werden wird, führen die stationären Führungsmittel (11) die Greiferbänder (1) parallel und lotrecht zu ihren Flachseiten. Dabei sind Führungen der Führungsmittel (11) unmittelbar Führungsflächen der Greiferbänder (1) zugeordnet. Im Bereich des Webfaches (14) dagegen wird die Führung, insbesondere die Seitenführung, im wesentlichen von einem Führungsteil (13) bestimmt, das jeweils im Bereich der beiden Greifer (2 und 3) an dem zugehörigen Greiferband und/oder an dem Greifer (2, 3) angebracht ist. Dieses Führungsteil bestimmt in Verbindung mit den Führungsmitteln (12) im wesentlichen die seitliche Position im Bereich des Greifers. Die Führungsmittel (12) führen jedoch die Greiferbänder (1) auf der oberen und unteren Flachseite zusätzlich. Da die stationären Führungsmittel (11) und die bewegbaren Führungsmittel (12) unterschiedlichen Führungsflächen zugeordnet sind und insbesondere auch unterschiedlichen Bauteilen bezüglich der Seitenführung, nämlich den Greiferbändern (1) einerseits und den Führungsteilen (13) andererseits, ist die Gefahr eines Verschleißes der Greiferbänder wesentlich reduziert. Darüber hinaus ist ein störender Einfluß einer etwas ungenauen Montage der bewegbaren Führungsmittel (12) in bezug auf die stationären Führungsmittel (11) weniger störend. Insbesondere wird aber auch der Vorteil erhalten, daß die Greiferbänder (1) sich nicht mit den Greifern (2, 3) um ihre Längsachse verdrehen können, da sowohl die Führungsteile (13) als auch die Greiferbänder (1) von den bewegbaren Führungsmitteln an ihren Oberseiten und Unterseiten geführt werden. Im Bereich der Führungsteile (13), in welchem die Greiferbänder (1) um die Führungsteile (13) verbreitert sind, wird diese Baueinheit etwa über annähernd die Hälfte ihrer Gesamtbreite zwischen einer oberen und unteren Führung geführt, so daß es praktisch ausgeschlossen ist, daß sich die Greiferbänder (1) mit den Greifern (2, 3) um ihre Längsachse drehen und die Führungsmittel (12) verlassen könnten.

Wie in Fig. 4 und 5 dargestellt ist, weisen die Greiferbänder (1) im Bereich der beiden Stirnseiten und in dem Randbereich der oberen und unteren Flachseiten Führungsflächen (23, 24, 25, 26) auf, die mit Führungen (27, 28, 29, 30) der stationären Führungsmittel (11) zusammenarbeiten, jedoch nicht mit den bewegbaren Führungsmitteln (12).

Die stationären Führungsmittel (11) besitzen eine Aussparung, die im Bereich des einen Randes der Greiferbänder (1) diesem Randbereich zugeordnete Führungen (27, 28, 29) bilden, die jeweils unter einem rechten Winkel aneinander anschließen. Auf der gegenüberliegenden Seite ist eine Führung (30) vorgesehen, die der als Führungsfläche (26) dienenden Stirnfläche des Greiferbandes (1) zugeordnet ist, das einen im wesentlichen rechteckigen Querschnitt aufweist. In den übrigen Bereichen ist die Aussparung der stationären Führungsmittel (11) gegenüber dem Greiferband (1) derart zurückgesetzt, daß das Greiferband (1) in diesen Bereichen nicht berührt wird.

Das Führungsteil (13) besitzt einen leistenförmigen Körper, der das Greiferband seitlich und nach unten überragt. Die Aussparung der stationären Führungsmittel (11) ist derart gestaltet, daß sie diesen leistenförmigen Körper des Führungsteils (13) mit Abstand umgeben, d.h. nicht berühren und auch keine Führungsfunktion für dieses Führungsteil (13) besitzen. Der leistenförmige Körper des Führungsteils (13) ist anschließend an die Stirnseite (26) des Greiferbandes (1) mit einer Aussparung versehen, in die ein die Führung (30) bildender Ansatz der stationären Führungsmittel (11) hineinragt, der nur die als Führungsfläche (26) dienende Stirnseite des Greiferbandes führt, jedoch zu dem Führungsteil (13) einen Abstand einhält. Die Greiferbänder (11) werden somit im Bereich der stsationären Führungsmittel lotrecht zu ihrer Flachseite (Pfeilrichtung B) und parallel zu ihren Flachseiten (Pfeilrichtung C) mittels der stationären Führungsmittel (11) geführt.

Die mit der Weblade (8) bewegbaren Führungsmittel (12), die fluchtend in einer Reihe an dem Zwischenprofil (18) angebracht sind, besitzen eine Aussparung, die dem leistenförmigen Körper des Führungsteils (13) angepaßt ist und die jeweils in rechtem Winkel aneinander anschließende Führungen (31, 32, 33, 34) für entsprechend angeordnete Führungsflächen des Führungsteils (13) bilden. Der obere Steg der Führungsmittel (12) ist bis dicht an die Greifer (2 oder 3) hin verlängert, so daß er hakenförmig die obere Flachseite des Greiferbandes (1) übergreift. In diesem Bereich bildet die obere Flachseite des Greiferbandes eine Führungsfläche (35) für die Führung (37) der Führungsmittel (12). Der untere Steg der Führungsmittel (12) erstreckt sich bis über die Mitte der Greiferbänder (1) hinaus und bildet eine Führung (38) für einen Bereich der unteren Flachseite des Greiferbandes (36), die hier als eine Führungsfläche (36) dient.

Da die Führungsflächen (23, 24, 25, 26) der Greiferbänder (1) nicht mit Führungen der bewegbaren Führungsmittel (12) in Brührung kommen, haben diese bewegbaren Führungsmittel (12) auch keinen Einfluß auf einen Verschleiß dieser Führungsflächen. Damit wird ein relativ geringer Verschleiß erhalten, so daß die Greiferbänder (1) ständig in einer eindeutigen Position durch die stationär angeordneten Führungsmittel (11) gehalten werden. Da dabei die Greiferbänder (1) parallel zu den Flachseiten (Pfeilrichtung B) und parallel zu den Flachseiten (Pfeilrichtung C) von den stationären Führungsmitteln (11) geführt werden, ergibt sich der Vorteil, daß abrupte Bewegungen der Greiferbänder (1) oder Schwingungen in den Greiferbändern vermieden werden, wenn die Greiferbänder (1) und/oder das Führungsteil (13) die stationären Führungsmittel (11) verlassen oder in diese eingeführt werden. Ein Verschleiß an den den bewegbaren Führungsmitteln (12) zugeordneten Führungsflächen (35 und 36) der Greiferbänder (1) hat keinen Einfluß auf die Führung der Greiferbänder (1) in den stationären Führungsmitteln (11). Ebenso hat ein Verschleiß an diesen Stellen keinen Einfluß auf die Führung des Führungsteils (13) in den bewegbaren Führungsmitteln (12). Eine Verminderung der Schwingungen führt auch zu dem Vorteil, daß die Führungsflächen (35 und 36) einem geringerem Verschleiß ausgesetzt sind.

Die Anbringung des Führungsteils (13) ist in Fig. 6 bis 8 dargestellt. Hierzu ist im Bereich der Endes des Greifverbandes (1) eine Aussparung eingearbeitet, in die das Führungsteil mit einem Ansatz eingesetzt ist, der im wesentlichen bündig mit der unteren Flachseite des Greiferbandes (1) verläuft. Die Aussparung erstreckt sich nicht bis in den Bereich der Führungsfläche (25) des dem Führungsteil (13) gegenüberliegenden Randes des Greiferbandes (1),so daß ein ununterbrochener Ubergang zwischen dieser Führungsfläche (25) und der als weitere Führungsfläche (24) dienenden Stirnseite des Greiferbandes (1) gegeben ist. Dadurch wird vermieden, daß sich zwischen dem Greiferband (1) und dem Führungsteil (13) Kettfäden verhaken können, wodurch Kettfadenbrüche entstehen könnten. Dies ist wichtig bei falsch getrennten Kettfäden, insbesondere bei Kettfäden, die sich unterhalb des Greiferbandes befinden, während sie sich normalerweise bei den oberen Kettfäden (19) befinden sollten. Da die Führungsflächen (24 und 25), die die Kettfäden berühren können, nur einem geringen Verschleiß unterliegen, bleiben diese Führungsflächen (24, 25) intakt, so daß durch diese keine Kettfäden beschädigt werden. Das Führungsteil (13) erstreckt sich auch nicht bis in den Bereich der Führung (29). Der Ansatz des Führungsteils (13) wird zusammen mit den Greifern (2 und 3) mit Schrauben (65) und Muttern (66) derart an dem Greiferband (1) befestigt, daß dieses Greiferband (1) zwischen dem Greifer (2, 3) und dem Führungsteil (13) eingespannt ist.

Wie aus Fig. 6 ferner ersichtlich ist, ist der Abstand der in einer Reihe angeordneten Führungsmittel in bezug auf die Länge des Führungsteils (13) so gewählt, daß sich wenigstens zwei und möglichst drei Führungsmittel (12) in Eingriff mit dem Führungsteil (13) befinden. Aus Fig. 6 ist ferner zu ersehen, daß die Greiferbänder mit Aussparungen (39) versehen sind, die einer Verzahnung des Antriebsrades (6) der Antriebseinrichtung zugeordnet sind.

Wie in Fig. 9 dargestellt ist, können im Bereich der Führungsflächen (35, 36) der Greiferbänder (1), die an sich mit den Führungen (37, 38) der bewegbaren Führungsmittel (12) zusammenarbeiten, weitere Führungen (40, 41) in den stationären Führungsmitteln (11) vorgesehen werden. Falls sich die Führungsflächen (35, 36) an den bewegbaren Führungsmitteln (12) abnutzen, so ist das nicht allzu schädlich, da die Greiferbänder (1) nach wie vor parallel und lotrecht zu den Flachseiten an den Führungsflächen (23, 24, 25, 26) geführt sind.

Bei dem Ausführungsbeispiel nach Fig.10 ist vorgesehen, daß der leistenartige Körper des Führungsteils (13) mit einer Längsrille (42) versehen ist, in die eine rippenartige Führung (43) der bewegbaren Führungsmittel (12) eingreitt. Damit kann unter Umständen die Gefahr verringert werden, daß sich Ketttäden an den Führungsmitteln (12) festhalten, insbesondere bei bestimmten Bindungen und/oder bei nicht korrekt getrennten Kettfäden.

Bei einer abgewandelten Ausführungsform wird vorgesehen, daß das Führungsteil (13) spiegelbildlich auf der oberen Flachseite des Greiferbandes (1) befestigt wird, so daß sich sein Ansatz dann zwischen dem Greiferband (1) und dem Greifer (2 oder 3) befindet.

Bei der Ausführungsform nach Fig. 11 und 12 ist das Greiferband (1) mittels eines Führungsteils (13) verbreitert, das die gleiche Stärke wie das Greiferband (1) aufweist. Auf dem Greiferband (1) ist im wesentlichen in mittiger Anordnung ein Greifer (2) angebracht. Das Führungsteil (13) ragt zu beiden Seiten über das Greiferband (1) hinaus und wird zwischen den bewegbaren Führungsmitteln (12) und dem Webkamm (9) seitlich getührt. Auf der dem Webkamm (9) abgewandten Seite bildet es eine wesentliche Verbreiterung, während es auf der dem Webkamm (9) zugewandten Seite nur einen schmalen Rand bildet. Das Greiferband (1) und das Führungsteil (13) werden aur einem Zwischenprofil (18) geführt, das mit der Weblade (8) in nicht näher dargestellter Weise verbunden ist. Die Führungsfläche des Zwischenprofils (18) ist mit einer vorzugsweise elastischen Beschichtung (60) versehen. An dem Zwischenprofil (18) sind mittels Schrauben hakenförmige Führungsmittel (12) befestigt, die sich mit ihrem Quersteg über die Oberseite des Führungsteils bis dicht an den Greifer (2) hin erstrecken, so daß sie auch noch den Randbereich des Greiferbandes (1) abdecken. Das Greiferband (1) und das Führungsteil (13) werden seitlich zwischen den nach oben ragenden Stegen der Führungsmittel (12) und dem Webkamm (9) mit relativ großem Spiel geführt. Da die Querstege der Führungsmittel (12) sich über das Führungsteil (13) und das Greiferband (1) erstrecKen, wird dieses Führungsteil und das Greiferband mit ausreichender Sicherheit gegen eine Aufwärtsbewegung oder eine Verdrehbewegung um seine Längsachse gehindert. Auch diese Verbreiterung hat den Vorteil, daß das Webfach (14) in seiner Höhe nicht vergrößert werden muß.

Bei dem Ausführungsbeispiel nach Fig.11 gleiten das Greiferband (1) und das Führungsteil (13) auf den unteren Kettfäden (20). Das Führungsteil ist mittels Schrauben und Muttern (66) lösbar an dem Greifer (2 und 3) befestigt. Bei anderen Ausführungsformen ist das Führungsteil nur an einem Greifer oder nur an einem Greiferband (1) angebracht.

Das Ausführungsbeispiel nach Fig. 13 unterscheidet sich von dem Ausführungsbeispiel nach Fig. 11 im wesentlichen dadurch, daß das Führungsteil (13) eine größere Höhe aufweist als das Greiferband (1). Die hakenförmigen Führungsmittel (12) dienen somit nur als Führung für das Führungsteil (13), ohne die obere Flachseite des Greiferbandes (1) zu berühren. Dadurch wird ein Verschleiß an dem Greiferband (1) eingeschränkt. Das Führungsteil (13) übergreift den Rand des Greiferbandes (1) derart, daß die hakenförmigen Führungsmittel (12) möglichst dicht an den Greifer (2) herangeführt werden können, der auch hier wieder im wesentlichen mittig auf dem Greiferband (1) angeordnet ist.

Bei dem Ausführungsbeispiel nach Fig. 14 wird nur die untere Flachseite des Greiferbandes (1) von der Beschichtung (60) des Zwischenprofils (18) unterstützt. Das Führungsteil (13) befindet sich seitlich neben dem Greiferband auf der dem Webkamm (9) abgewandten Seite. Es wird von C-förmigen Führungsmitteln (12) aufgenommen, die die Oberseite und die Unterseite des Führungsteils zwischen sich führen.

Bei der Ausführungsform nach Fig. 15 unterstützen die mit einer Weblade bewegbaren Führungsmittel (12) das Greiferband (1) und das Führungsteil (13) sowohl auf der oberen Flachseite als auch auf der unteren Flachseite, d.h. auf den unteren Flachseiten. Das Führungsteil (13) besitzt eine größere Stärke als das Greiferband (1), auf dem auch hier wieder ein Greifer (2) mittig angeordnet ist. Das Führungsteil (13) ist in einer von Seitenflächen begrenzten Aussparung (61) geführt, so daß diese Führungsmittel (12) das Führungsteil (13) parallel zu den Flachseiten des Greiferbandes und auch lotrecht dazu führen.

Bei der Ausführungsform nach Fig. 16 ist das Führungsteil (13) mit einem nach unten über die Unterseite des Greiferbandes (1) überstehenden Ansatz (64) versehen, dem Aussparungen der bewegbaren Führungsmittel (12) zugeordnet sind. Diese Aussparungen bilden mit einer Seitenflanke (63) und einer gegenüberliegenden Führungsfläche des Ansatzes (64) des Führungsteils (13) eine Querführung.

Wie ferner in Fig. 16 dargestellt ist, ist es auch möglich, das Greiferband auf der dem Webkamm (9) zugeordneten Seite mittels eines hakenförmigen Ansatzes (67) des Führungsteils (13) zu verbreitern. Dieser hakenförmige Ansatz (67) umgreift die bewegbaren Führungsmittel (12) und bildet somit auch eine Sicherheit gegen ein Abheben des Greifers (2) und des Greiferbandes (1).

In ähnlicher Weise können auch an dem Greifer (2) selbst derartige Führungselemente angebracht sein, die mit den bewegbaren Führungsmitteln (12) zusammenarbeiten. Beispielsweise kann der hakenförmige Ansatz (67) Bestandteil des Greifers sein. In weiterer Abwandlung ist in Fig. 16 ebenfalls dargestellt, das der Greifer mit einem leistenförmigen Führungsansatz (68) versehen ist, der der Oberkante der Führungsmittel (12) zugeordnet ist.

Anhand der vorstehenden Ausführungsbeispiele ist erläutert worden, daß ein Führungsteil (13) im Bereich des Greifers (2 oder 3) des Greiferbandes vorgesehen ist. Es ist selbstverständlich auch möglich, zusätzlich zu einem derartigen Führungsteil ein oder mehrere ähnliche Führungsteile verteilt über die Länge des Greiferbandes (1) vorzusehen.

## Patentansprüche

1. Greiferwebmaschine mit wenigstens einem Greifer (2, 3), der an einem Greiferband (1) angeordnet ist, das in ein Webfach einführbar und aus dem Webfach herausziehbar ist und das innerhalb des Webfaches mittels bewegbarer Führungsmittel (12) geführt ist, die in das Webfach hinein- und aus dem Webfach herausbewegbar sind, wobei im Bereich des Greifers (2, 3) ein Führungsteil (13) vorgesehen ist, das das Greiferband (1) wenigstens einseitig verbreitert, wobei die dem Greiferband (1) und dem Führungsteil (13) zugeordnete Führungen aufweisenden Führungsmittel (12) in einer Reihe hintereinander angeordnet sind dadurch gekennzeichnet, daß diese Führungsmittel jeweils wenigstens zwei Führungen aufweisen, von welchen eine Führung (37) der Oberseite (35, 34) des Greiferbandes (1) und eine Führung (38, 32) der Unterseite (36) des Greiferbandes (1) zugeordnet sind, daß wenigstens eine dieser Führungen sowohl dem Greiferband (1) als auch dem Führungsteil (13) zugeordnet ist, und daß das Führungsteil (13) einander gegenüberliegende Führungsflächen aufweist, die mit Führungen (31, 33) der Führungsmittel (12) eine Seitenführung für das Führungsteil (13) bilden.

2. Greiferwebmaschine nach Anspruch 1, dadurch gekennzeichnet, daß der gegenseitige Abstand der bewegbaren Führungsmittel (12) in Längsrichtung des Greiferbandes (1) derart auf die Länge des Führungsteils (13) abgestimmt ist, daß jeweils wenigstens zwei Führungsmittel (12) gleichzeitig mit den Führungsteil (13) in Eingriff sind.

3. Greiferwebmaschine nach Anspruch 1 oder 2, dadurch gekennzeichnet, daß außerhalb des Webfaches (14) staticnäre Führungsmittel (11) angeordnet sind, die das Greiferband (1) quer und lotrecht zu seinen Flachseiten führen und die Aussparungen aufweisen, die einen Abstand zu den Führungsflächen des Führungsteils (13) aufweisen.

4. Greiferwebmaschine nach Anspruch 3, dadurch gekennzeichnet, daß die stationären Führungsmittel (11) und die bewegbaren Führungsmittel (12) mit Führungen versehen sind, die jeweils an unterschiedlichen Stellen des Greiferbandes (1) befindlichen Führungsflächen zugeordnet sind.

5. Greiferwebmaschine nach einem der Ansprüche 1 bis 4, dadurch gekennzeichnet, daß die bewegbaren Führungsmittel (12) hakenförmige Elemente enthalten, die die Oberseite des Führungsteils (13) und des Greiferbandes (1) übergreifen.

6. Greiferwebmaschine nach Anspruch 5, dadurch gekennzeichnet, daß die hakenförmigen Führungsmittel an einem Webladenprofil (18) angebracht sind, dessen Oberseite eine Führungsbahn für das Greiferband (1) und/oder das Führungsteil (13) bildet.

7. Greiferwebmaschine nach einem der Ansprüche 1 bis 6, dadurch gekennzeichnet, daß die bewegbaren Führungsmittel (12) mit voneinander getrennten Führungen versehen sind, die einerseits der Unterseite des Greiferbandes (1) und andererseits der Unterseite des Führungsteils (13) zugeordnet sind.

8. Greiferwebmaschine nach einem der Ansprüche 1 bis 7, dadurch gekennzeichnet, daß das Führungsteil (13) einen leistenförmigen Führungskörper aufweist, der das Greiferband (1) derart überragt, daß er vier paarweise parallel zueinander verlaufende Führungsflächen aufweist, die jeweils Führungen der beweglichen Führungsmittel (12) zugeordnet sind.

9. Greiferwebmaschine nach Anspruch 8, dadurch gekennzeichnet, daß das Führungsteil (13) seitlich neben dem Greiferband (1) mit einer Aussparung versehen ist, in die ein Führungsansatz der Stationären Führungsmittel (11) hineinragt, der eine Führung (30) für eine Seitenfläche (26) des Greiferbandes (1) bildet.

10. Greiferwebmaschine nach einem der Ansprüche 1 bis 9, dadurch gekennzeichnet, daß ein Seitenrand des Greiferbandes (1) mit C-förmig angeordneten Führungen (27, 28, 29) der stationären Führungsmittel (11) eingefaßt ist.

11. Greiferwebmaschine nach einem der Ansprüche 1 bis 10, dadurch gekennzeichnet, daß das Führungsteil (13) das Greiferband (1) beidseits überragt und zwischen den bewegbaren Führungsmittelteln (12) und einem Webkamm (9) seitlich geführt ist.

12. Greiferwebmaschine nach einem der Ansprüche 1 bis 11, dadurch gekennzeichnet, daß das Führungsteil (13) mit einem Ansatz in eine Aussparung des Greiferbandes (1) eingesetzt ist, die außerhalb des Bereiches der den stationären Führungsmitteln (11) zugeordneten Führungsflächen (25, 29) liegt.

13. Greiferwebmaschine nach einem der Ansprüche 1 bis 12, dadurch gekennzeichnet, daß das Greiferband (1) auf der dem Webkamm (9) zugewandten Seite einen ununterbrochenen Rand aufweist.

## Claims

1. A rapier weaving machine with at least one rapier (2, 3) which is positioned on a rapier belt (1) which can be introduced into a shed and drawn out of a shed and is guided inside the shed by means of mobile guide means (12) which can be introduced into the shed and drawn out of the shed, whereby a guide section (13) is provided in the area of the rapier (2, 3) which extends the rapier belt (1) on at least one side, whereby the guide means (12) which have guides which correspond to the rapier belt (1) and the guide section (13) are positioned in a row one behind the other, characterised in that these guide means each have at least two guides, of which one guide (37) corresponds to the upper section (35, 34) of the rapier belt (1) and one guide (38, 32) corresponds to the lower section (36) of the rapier belt (1), that at least one of these guides corresponds to both the rapier belt (1) and the guide section (13), and that the guide section (13) has facing guide surfaces which, together with the guides (31, 33) on the guide means (12), form a lateral guide for the guide section (13).

2. A rapier weaving machine in accordance with Claim 1, characterised in that the distances between the mobile guide means (12) in the longitudinal direction of the rapier belt (1) are matched to the length of the guide section (13) in such a way that at least two guide means (12) engage simultaneously with the guide section (13).

3. A rapier weaving machine in accordance with Claim 1 or 2, characterised in that there are stationary guide means (11) positioned outside the shed (14) which guide the rapier belt (1) at an angle and perpendicular to its flat sides and which have recesses which stand at a distance from the guide surfaces on the guide section (13).

4. A rapier weaving machine in accordance with Claim 3, characterised in that the stationary guide means (11) and the mobile guide means (12) are fitted with guides which correspond to guide surfaces located at various points on the rapier belt (1).

5. A rapier weaving machine in accordance with one of Claims 1 to 4, characterised in that the mobile guide means (12) contain hook-shaped elements which hook over the top of the guide section (13) and the rapier belt (1).

6. A rapier weaving machine in accordance with Claim 5, characterised in that the hook-shaped guide means are fitted to a batten section (18), the top of which forms a guideway for the rapier belt (1) and/or the guide section (13).

7. A rapier weaving machine in accordance with one of Claims 1 to 6, characterised in that the mobile guide means (12) are provided with separate guides which correspond on one hand to the bottom of the rapier belt (1). and on the other to the bottom of the guide section (13).

8. A rapier weaving machine in accordance with one of Claims 1 to 7, characterised in that the guide section (13) has a strip-shaped guide body which projects beyond the rapier belt (1) in such a way that it has four guide surfaces running parallel in pairs, each of which corresponds to guides on the mobile guide means (12).

9. A rapier weaving machine in accordance with Claim 8, characterised in that the guide section (13) is provided with a recess at the side next to the rapier belt (1) into which a guide projection on the stationary guide means (11), which forms a guide (3) for a side (26) of the rapier belt (1), projects.

10. A rapier weaving machine in accordance with one of Claims 1 to 9, characterised in that a lateral edge of the rapier belt (1) is held by C-shaped guides (27, 28, 29) on the stationary guide means (11).

11. A rapier weaving machine in accordance with one of Claims 1 to 10, characterised in that the guide section (13) projects beyond the rapier belt (1) on both sides and is guided laterally between the mobile guide means (12) and a comb (9).

12. A rapier weaving machine in accordance with one of Claims 1 to 11, characterised in that a projection in the guide section (13) is placed in a recess in the rapier belt (1) which lies outside the area of the guide surfaces (25, 29) corresponding to the stationary guide means (11).

13. A rapier weaving machine in accordance with one of Claims 1 to 12, characterised in that the rapier belt (1) has an uninterrupted edge on the side facing the comb (9).

## Revendications

1. Machine à tisser à griffes, comportant au moins une griffe (2, 3), qui est disposée sur une bande à griffes (1), qui peut être insérée dans une foule et peut être extraite de la foule, et qui est guidée à l'intérieur de la foule à l'aide d'organes de guidage mobiles (12), qui peuvent pénétrer dans la foule et sortir de la foule, une pièce de guidage (13) étant prévue dans la zone de la griffe (2, 3), pièce de guidage qui élargit la bande à griffes (1) au moins sur une face, où les organes de guidage (12), qui comportent des guides affectés à la bande à griffes (1) et à la pièce de guidage (13), sont disposés en rangée les uns derrière les autres, caractérisée en ce que ces organes de guidage comportent chacun au moins deux guides, dont un guide (37) est affecté à la face supérieure (35,34) de la bande à griffes (1) et un guide (38, 32) est affecté à la face inférieure (36) de la bande à griffes (1) ; qu'au moins l'un de ces guides est affecté tant à la bande à griffes (1) qu'à la pièce de guidage (13) ; et que la pièce de guidage (13) comporte des surfaces de guidage opposées l'une à l'autre, qui avec les guides (31, 33) des organes de guidage (12) forment un guide latéral pour la pièce de guidage (13).

2. Machine à tisser à griffes selon la revendication 1, caractérisée en ce que la distance réciproque entre les organes de guidage mobiles (12) dans la direction longitudinale de la bande à griffes (1) est adaptée à la longueur de la pièce de guidage (13) de façon qu'au moins deux organes de guidage (12) entrent simultanément en prise avec la pièce de guidage (13).

3. Machine à tisser à griffes selon la revendication 1 ou 2, caractérisée en ce que des organes de guidage fixes (11) sont disposés à l'extérieur de la foule (14), organes de guidage qui guident la bande à griffes (1) transversalement et perpendiculairement à ses faces planes, et qui comportent des renfoncements qui présentent une certaine distance avec les surfaces de guidage de la pièce de guidage (13).

4. Machine à tisser à griffes selon la revendication 3, caractérisée en ce que les organes de guidage fixes (11) et les organes de guidage mobiles (12) sont pourvus de guides dont chacun est affecté à des surfaces de guidage se trouvant en des points différents de la bande à griffes (1).

5. Machine à tisser à griffes selon l'une des revendications 1 à 4, caractérisée en ce que les organes de guidage mobiles (12) contiennent des éléments en forme de crochets, qui recouvrent la face supérieure de la pièce de guidage (13) et de la bande à griffes (1).

6. Machine à tisser à griffes selon la revendication 5, caractérisée en ce que les organes de guidage en forme de crochets sont rapportés au profil de battant (18), dont la face supérieure forme un chemin de guidage pour la bande à griffes (1) et/ou la pièce de guidage (13).

7. Machine à tisser à griffes selon l'une des revendications 1 à 6, caractérisée en ce que les organes de guidage mobiles (12) sont pourvus de guides séparés les uns des autres, qui sont affectés d'une part à la face inférieure de la bande à griffes (1) et d'autre part à la face inférieure de la pièce de guidage (13).

8. Machine à tisser à griffes selon l'une des revendications 1 à 7, caractérisée en ce que la pièce de guidage (13) comporte un corps de guidage en forme de baguette, qui dépasse de la bande à griffes (1) de telle sorte qu'il présente quatre surfaces de guidage, courant parallèlement et deux par deux l'une par rapport à l'autre, dont chacune est affectée à des guides des organes de guidage mobiles (12).

9. Machine à tisser à griffes selon la revendication 8, caractérisée en ce que la pièce de guidage (13) est pourvue latéralement, à côté de la bande à griffes (1), d'un renfoncement dans lequel pénètre un épaulement de guidage de l'organe de guidage fixe (11), qui forme un guide (30) pour une surface latérale (26) de la bande à griffes (1).

10. Machine à tisser à griffes selon l'une des revendications 1 à 9, caractérisée en ce qu'un bord latéral de la bande à griffes (1) est bordé de guides (27, 28, 29) rapportés en forme de C des organes de guidage fixes (11).

11. Machine à tisser à griffes selon l'une des revendications 1 à 10, caractérisée en ce que la pièce de guidage (13) dépasse de la bande à griffes (1) des deux côtés, et est latéralement guidée entre les organes de guidage mobiles (12) et un peigne (9).

12. Machine à tisser à griffes selon l'une des revendications 1 à 11, caractérisée en ce que la pièce de guidage (13) est, avec un épaulement, insérée dans un renfoncement de la bande à griffes (1), qui se trouve à l'extérieur de la zone des surfaces de guidage (25, 29) affectées aux organes de guidage fixes (11).

13. Machine à tisser à griffes selon l'une des revendications 1 à 12, caractérisée en ce que la bande à griffes (1) comporte un bord ininterrompu sur la face dirigée vers le peigne (9).
